# EUROPÄISCHE PATENTSCHRIFT

(11) **EP 2 195 260 B1**
(45) Veröffentlichungstag und Bekanntmachung des Hinweises auf die Patenterteilung: **05.12.2012**
(21) Anmeldenummer: 08803639.7
(22) Anmeldetag: 04.09.2008
(51) Int. Cl.: B65D 83/44, B65D 83/20

(54) **DRUCKVERPACKUNG FÜR VISKOSE MATERIALIEN**
PRESSURIZED PACKAGING FOR VISCOUS MATERIALS
EMBALLAGE SOUS PRESSION POUR DES MATÉRIAUX VISQUEUX

(30) Priorität: 05.09.2007 DE 102007041986
(43) Veröffentlichungstag der Anmeldung: 16.06.2010
(73) Patentinhaber: Henkel AG & Co. KGaA, 40589 Düsseldorf (DE)
(72) Erfinder: EL GHOUYEL, Karim, F-75005 Paris (FR); VAN HELMOND, Eric, F-92210 Saint Cloud (FR); WOLF, Karsten, 50259 Pulheim (DE); ZIEGLER, Jan, 50827 Köln (DE)
(86) Internationale Anmeldenummer: PCT/EP2008/061669
(87) Internationale Veröffentlichungsnummer: WO 2009/030718

(56) Entgegenhaltungen:
- WO-A-01/36275

## Beschreibung

Die Erfindung betrifft einen Spender zur Abgabe eines Produktes aus einem Behälterreservoir, insbesondere aus einem Druckbehälter. Mit derartigen Spendern werden beispielsweise viskose Massen, insbesondere Dichtungsmittel und Baustoffe wie silikon-, oder acrylhaltige Massen ausgegeben. Vielfach erfolgt die Ausgabe dieser Massen aus einem ein Treibgas enthaltenen und daher unter Druck stehenden Behälter über die Betätigung eines Ventilmechanismusses.

Dem Stand der Technik sind viele derartige Spender bekannt. WO 01/36275 zeigt einen gattungsgemäβen Spender. Die DE 600 15 798 T2 offenbart einen solchen Spender mit einer unter Druck stehenden Produktkammer, in der das viskose Material enthalten ist. An der Produktkammer ist ein Kippventil vorgesehen, an welches sich eine drehbare Düsenanordnung mit einer Düse anschließt. Ein schwenkbar an der Produktkammer angebrachter Hebel wirkt bei Krafteinwirkung durch den Anwender derart auf die Düsenanordnung ein, dass diese das Kippventil öffnet, um das viskose Material auszugeben. Die Düsenanordnung kann relativ zur ihrer Längsachse und zum Hebel verdreht werden. Dabei wird eine Änderung der Auflagefläche des Hebels erreicht. Diese Änderung führt wahlweise zu einer offenen Position des Spenders bei dem die Krafteinwirkung auf den Hebel eine Materialausgabe über das Ventil ermöglicht. Oder zu einer geschlossenen Position, bei dem keine Materialausgabe möglich ist.

Dieses System hat viele Nachteile. Beispielsweise ist nur eine Wahl zwischen einer offenen und einer geschlossenen Stellung der Düsenanordnung möglich. Eine Einstellbarkeit des Produktflusses über die Düsenanordnung ist nicht vorgesehen. Ein weiterer Nachteil ist der komplizierte Ventilaufbau und die aufwändigen Assembling- und Abfüllprozesse und der damit verbundene hohe Fertigungsaufwand. Zudem sind Aktivierung und Deaktivierung des Systems über eine Drehung der Düsenanordnung um 90° relativ zum Hebel und zur Produktkammer möglich. Dies ist von einem Anwender, gerade bei einer Erstanwendung, nicht ohne weiteres nachzuvollziehen. Ein weiterer großer Nachteil ist die fehlende Möglichkeit zur Einhandbedienung eines solchen Spenders. Der Anwender muss in jedem Fall mit einer Hand die Produktkammer führen und mit der anderen Hand die Drehung der Düsenanordnung zur Aktivierung des Spenders vornehmen, so dass eine vollständige Einhandbedienung ausgeschlossen ist.

Aufgabe der Erfindung ist es daher, einen verbesserten Spender bereitzustellen, der die oben genannten Nachteile beseitigt und insbesondere eine verbesserte Einstellbarkeit des Produktflusses gewährleistet.

Diese Aufgabe wird durch die Merkmale des Anspruchs 1 gelöst.

Die vorteilhaften Ausgestaltungen der Erfindung sind mit den Unteransprüchen angegeben.

Der Grundgedanke der Erfindung besteht darin, Spender zur Abgabe von Kleb- und Dichtstoffen aus einem Behälterreservoir mit einem Ventil zur dosierbaren Produktabgabe, einem Hebel zur Betätigung des Ventils, wobei der Hebel an der einen Seite des Ventils mit einem Angriffbereich ausgestattet ist und an der anderen Seite des Ventils einen Lagerbereich zum Abstützen des Hebels an einem Gegenlager aufweist einzusetzen, wobei das Ventil durch eine Krafteinwirkung über den Hebel in Richtung Behälterreservoir betätigbar ist und wobei der Hebel um eine Schwenkachse um das Ventil schwenkbar gelagert ist und wobei das Gegenlager verstellbar gestaltet ist, um den wirksamen Hebelweg des Hebels zur Betätigung des Ventils über den Hebel zu verändern.

Vorzugsweise ist der Hebel in einer ersten grundsätzlichen Variante um das Ventil derart kippbar oder schwenkbar angeordnet, dass sich auf der einen Seite des Ventils der Angriffbereich des Hebels für die Anwendung durch den Benutzer befindet. Auf der anderen Seite des Ventils weist der Hebel einen Lagerbereich auf, mit welchem der Hebel bei der Benutzung an dem verstellbaren Gegenlager abgestützt werden kann, um den wirksamen Hebelweg des Hebels zu verändern. Die Lage von Angriffbereich und Gegenlager wird anhand der Ventilposition in Bezug auf die Längsachse eines zylindrischen Behälters erläutert. Das Ventil ist vorzugsweise koaxial mit der Längsachse des zylinderförmigen Behälterreservoirs auf diesem angeordnet. Die eine Seite des Ventils, an der der Angriffbereich des Hebels angeordnet ist, erstreckt sich vom Ventil radial nach außen in Bezug auf die Längsachse des Behälterreservoirs. Die andere Seite des Ventils, welche das verstellbare Gegenlager aufweist, erstreckt sich gegenüberliegend vom Ventil radial nach außen in Bezug auf die Längsachse des Behälterreservoirs. Der Hebel ist derart gestaltet, dass der Lagerbereich des Hebels bei Krafteinwirkung des Anwenders auf den Angriffbereich des Hebels in Richtung Behälterreservoir gegen das Gegenlager gedrückt wird. Durch dieses Abstützen des Hebels an dem Gegenlager wird durch die Krafteinwirkung des Anwenders eine Kraft auf das Ventil in Richtung Behälterreservoir ausgeübt. Die Kraft drückt das Ventil in Richtung Behälterreservoir, bis es öffnet so dass Produktmasse aus dem Behälterreservoir ausgegeben werden kann. Der wirksame Hebelweg ist dabei der Weg, um den der Hebel das Ventil verschiebt. Bei ausreichendem Hebelweg öffnet das Ventil und das im Behälterreservoir befindliche Material wird ausgegeben.

Der zum Einsatz kommende Hebel ist vorzugsweise abgewinkelt gestaltet. Dabei kann der Angriffbereich des Hebels im Ruhezustand, bei dem keine Produktausgabe über das Ventil erfolgt, vorzugsweise im Wesentlichen parallel zur Behälterreservoirachse verlaufen. Dabei liegen der Hebel und/oder der Angriffbereich vorzugsweise an der Außenwand des Behälterreservoirs an. Eine Kraft auf das Ventil wird in dieser Ruheposition vorzugsweise nicht ausgeübt. Diese Bauform hat den Vorteil, dass dem Anwender eine gute Hebelwirkung bereitgestellt wird, um mit geringem Kraftaufwand den Spender bedienen zu können. Gleichzeitig wird wenig Raum für den Spender benötigt, was nicht nur Vorteile bei der Lagerung beim Anwender, sondern bereits bei der Produktion und der Lagerung im Verkaufsraum bringt. In Höhe des Ventils oberhalb des Behälterreservoirs verläuft der Hebel im Wesentlichen orthogonal zur Behälterreservoirachse abgewinkelt zum Angriffbereich.

Vorzugsweise ist das zum Einsatz kommende verstellbare Gegenlager derart gestaltet, dass es eine erste Ruhestellung aufweist, die der oben beschriebenen Ruheposition des Hebels entspricht. Der Lagerbereich des Hebels liegt vorzugsweise in dieser Stellung bereits an dem Gegenlager an. Durch die Verstellmöglichkeit des Gegenlagers lässt sich dieses von einer Ruhestellung derart verlagern, dass es im Wesentlichen axial in Bezug zur Achse des Behälterreservoirs in Richtung des Letzteren versetzt wird. Der vorzugsweise bereits in Ruhestellung des Gegenlagers anliegende Lagerbereich des Hebels wird durch diese Verstellmöglichkeit und den damit verbundenen Versatz des Gegenlagers in Richtung Behälter gedrückt. Dieses Herunterdrücken des Lagerbereichs des Hebels bewirkt ein Kippen oder Schwenken des Hebels um das Ventil. Durch die vorzugsweise abgewinkelte Bauform des Hebels wird bei diesem Kippen des Hebels der Winkel zwischen Angriffbereich des Hebels und Behälterreservoiraußenwand vergrößert. Also kann durch das verstellbare Gegenlager der Winkel zwischen Angriffbereich und Behälterreservoiraußenwand verändert werden. Sobald der Angriffbereich nicht mehr anliegt, kann der Anwender Kraft auf diesen einwirken, was zu einer Bewegung des Angriffbereichs in Richtung Außenwand des Behälters führt. Durch die oben beschriebene abgewinkelte Bauform des Hebels kommt es dabei zu einer Krafteinwirkung auf das Ventil und einem Drücken des Ventils in Richtung Behälterreservoir. Dabei ist der wirksame Hebelweg des Hebels der Weg, den der Hebel das Ventil in Richtung Behälterreservoir zu drücken vermag. Dieser ist bei der bevorzugten Bauform umso größer, je größer der Winkel zwischen Angriffbereich und Außenwand des Behälterreservoirs ist.

Demnach ist durch die Verstellmöglichkeit des Gegenlagers eine Variation des wirksamen Hebelweges des Hebels möglich. Ab einem bestimmten wirksamen Hebelweg kann das Ventil ausreichend bewegt werden, dass es öffnet und Produktmasse freigegeben wird. Folglich kann über die Verstellung des Gegenlagers unter anderem eine Aktivierung des Systems vorgenommen werden, ab dem ausreichen wirksamer Hebelweg zur Verfügung steht, um das Ventil zu öffnen. Durch eine weitere Variation des Gegenlagers kann der Hebelweg weiter vergrößert werden, was eine Möglichkeit zum Drücken des Ventils über den Punkt der Aktivierung hinaus zur Folge hat. Dabei ist das Ventil vorzugsweise derart gestaltet, dass zur Bereitstellung eines erhöhten Produktflusses eine größere Öffnungsgeometrie zur Ausgabe des im Behälterreservoir befindlichen Produktes bereitgestellt wird. So wird über die Verstellung des Gegenlagers eine Regulierung des möglichen Produktflusses möglich. Vorzugsweise kann das Gegenlager so ausgelegt werden, dass mindestens soviel wirksamer Hebelweg bei einer Krafteinwirkung auf den Angriffbereich des Hebels zur Verfügung steht, dass das Ventil ausgelöst werden kann.

Diese erste grundsätzliche Variante hat die folgenden Vorteile. Durch das verstellbare Gegenlager kann das gesamte System deaktiviert werden, indem nicht genügend wirksamer Hebelweg zum Öffnen des Ventils bereitgestellt wird. Eine unbeabsichtigte Ausgabe des Produktes, wird beispielsweise so vermieden. Die oben beschriebene Anordnung des Gegenlagers an der gegenüberliegenden Seite des Angriffbereichs ermöglicht dem Anwender eine ergonomische Handhabung. In der Regel wird ein derartiger Spender mit einer Hand bedient. Dazu umschließt der Anwender den Spender mit der Hand im Kraftgriff, so dass das Behälterreservoir vom Daumen und den Fingern umschlossen wird. Dieser Griff gewährleistet eine sichere Führung des Spenders bei der Applikation des Produktes. Die Ausgabe des Produktes erfolgt durch die Krafteinwirkung der Finger auf den Angriffbereich des Hebels. Das verstellbare Gegenlager an der gegenüberliegenden Seite des Angriffbereichs kann bei dieser Spenderführung beispielsweise über geeignete Mittel durch den Daumen des Anwenders verstellt werden. In dieser Stellung kann der Anwender mittels des Daumens das gegenüber dem Angriffbereich befindliche Gegenlager verstellen und gleichzeitig die Finger auf dem Angriffbereich belassen. Dies offenbart einen wesentlichen Vorteil des Gerätes, die Einhand-Bedienung. Dem Anwender wird es nicht nur ermöglicht eine Aktivierung oder Deaktivierung des Spenders bei Führung des Spenders im Kraftgriff vorzunehmen. Vielmehr ist auch beispielsweise eine Regulierung des Volumenstroms während der Materialsausgabe über das verstellbare Gegenlager möglich. So ist es beispielsweise denkbar, dass der Anwender das System wie oben beschrieben greift, eine Aktivierung des Systems über das Gegenlager vornimmt, Kraft auf den Angriffbereich des Hebels ausübt und damit das Material aufträgt. Sollte der Anwender während des Materialauftrags einen verstärkten oder verminderten Volumenstrom benötigen, kann er diesen durch ein Verstellen des Gegenlagers während des Auftragvorgangs Regulieren. Ein Unterbrechen des Auftrags und ein damit verbundener Abriss der Produktraupe auf dem Substrat ist nicht notwendig. Gleichwohl ist durch die Möglichkeit zur Einhandbedienung gewährleistet, dass der Anwender seine zweite Hand für Korrekturarbeiten oder Zusatzwerkzeuge nutzen kann. Auch ist es gewährleistet, dass sich der Anwender mit der freien Hand beispielsweise auf eine Leiter oder einem Gerüst, wie sie oft auf Baustellen zu finden sind, sichert, wodurch Arbeitsunfälle vermieden werden können.

Selbstverständlich ist die oben beschriebene Bauform nur eine von vielen Lösungen, ein verstellbares Gegenlager zur Einstellung und Variation des wirksamen Hebelwegs bereitzustellen. Denkbar ist auch eine zweite grundsätzliche Lösung zur Realisierung eines verstellbaren Gegenlagers. Beispielsweise kann ein gattungsgemäßer Spender einen Hebel zur Betätigung des Ventils aufweisen, wobei das Ventil durch eine Krafteinwirkung über den Hebel entgegengesetzt zum Behälterreservoir betätigbar ist und wobei der Hebel an der einen Seite des Ventils mit einem Angriffbereich ausgestattet ist und zwischen dem Angriffbereich und dem Ventil einen Lagerbereich zum Abstützen des Hebels an einem verstellbaren Gegenlager aufweist. Der Hebel ist dabei um das Gegenlager schwenkbar gelagert. Auch hier kann man durch das verstellbare Gegenlager den wirksamen Hebelweg des Hebels zur Betätigung des Ventils über den Hebel verändern und eine Aktivierung, eine Deaktivierung und/oder eine Variation des Volumenstroms des abzugebenden Produktes erreichen. Bei dieser Lösungsmöglichkeit kommt vorzugsweise kein Druck- oder Kippventil zum Einsatz, bei dem zum Öffnen des Ventils dieses in Richtung Behälterreservoir gedrückt oder gekippt werden muss. Bevorzugt sind hier dem Fachmann bekannte Zugventile, die zur Öffnung von dem Behälterreservoir weg gezogen werden. Bei dieser Bauform des Spenders ist der Hebel kipp- oder schwenkbar um das Gegenlager angeordnet. Durch Ausübung von Druck auf den Angriffbereich wird das Ventil vom Behälterreservoir weg gezogen. Über das verstellbare Gegenlager kann wiederum der wirksame Hebelweg zum Ziehen des Ventils variiert werden, so dass eine Aktivierung, eine Deaktivierung und/oder eine Variation des Volumenstroms ermöglicht wird. Auch hier wird eine Einhandbedienung ermöglicht. Bevorzugt kommen dabei geeignete Mittel zur ergonomischen Bedienung des Gegenlagers zum Einsatz.

Als besonders vorteilhaft hat sich erwiesen, ein verstellbares Gegenlager einzusetzen, welches mehreren Lagerstufen aufweist. Diese Lagerstufen entsprechen vorbestimmten wirksamen Hebelwegen des Hebels zur Betätigung des Ventils über den Hebel. Denkbar ist hier beispielsweise der Einsatz eines Gegenlagers mit verschieden, vorzugsweise vorbestimmten und dem Produkt und/oder der Düsengeometrie angepassten Lagerstufen. Beispielsweise wäre der Einsatz eines Gegenlagers möglich, wobei ausschließlich zwei Lagerstufen für eine Ruheposition und eine Aktivierungsposition vorgesehen sind. Dies ist insbesondere für Laien und Anfänger sinnvoll, die mit einer Regulierung des Volumenstroms des Produktes überfordert wären. Die andere Variante für Fortgeschrittene und Profis, wie beispielsweise Handwerke, beinhaltet zusätzlich eine Verstellmöglichkeit des Gegenlagers derart bzw. zusätzliche vorbestimmte Lagerstufen des Gegenlagers, dass der Volumenstrom an die spezifischen Bedürfnisse angepasst werden kann. Diese Lagerstufen könnten beispielsweise mit dem dem Fachmann bekannten Rastmechanismen versehen oder geeignete Aufnahmen für den Lagerbereich des Hebels aufweisen. Denkbar wäre insbesondere eine Ausstattung mit Gegenlagern derart, dass der Spender in Ruheposition deaktiviert ist und nicht ausreichend wirksamer Hebelweg zur Verfügung steht, um das Ventil auszulösen. Die darauf folgende Einstellung des Gegenlagers könnte eine Aktivierung des Systems bereitstellen, bei der der Anwender durch Krafteinwirkung auf den Angriffbereich eine geringe Menge Material ausbringen kann. Durch weitere Verstellung des Gegenlagers würde eine vordefinierte Erhöhung des Volumenstroms und damit des Materialauftrags bei Krafteinwirkung durch den Anwender erfolgen. Dem Anwender würde somit ein Werkzeug bereitgestellt, welches einfach zu bedienen und bei dem eine sichere Dosierung möglich ist. Diese Ausstattungsvariante des Spenders ist insbesondere für Erstanwender eine nützliche Option.

Ein weiterer Vorteil ist die Ausstattung des Spenders mit einem stufenlos verstellbaren Gegenlager. Durch diese stufenlose Verstellbarkeit des Gegenlagers wird eine stufenlose Änderung des wirksamen Hebelwegs des Hebels zur Betätigung des Ventils über den Hebel bereitgestellt. Dies ist insbesondere für eine Verminderung oder Erhöhung des Volumenstroms und damit des Materialauftrags während der Benutzung sinnvoll. Bemerkt beispielsweise der Anwender während des Auftrags, dass er plötzlich einen höheren Volumenstrom benötigt, kann er den gewünschten Volumenstrom mittels der stufenlosen Verstellung des Gegenlagers und dadurch einer stufenlosen Verstellung des wirksamen Hebelweges gemäß der benötigten Menge einstellen. Dies ist insbesondere beim Verfugen im Sanitärbereich sinnvoll. Nicht immer haben die Fugen überall die gleiche Breite, so dass es zweckmäßig erscheinen kann, den Volumenstrom und damit den Materialauftrag zu regulieren.

Ein weiterer Vorteil ist der Einsatz eines Lagerbereichs des Hebels, der mit der Form des Gegenlagers korrespondiert. So kann ein sicherer Halt des Lagerbereichs am Gegenlager gewährleistet werden, um eine unbeabsichtigte Aktivierung, Deaktivierung und/oder Änderung des Volumenstroms zu vermeiden. Vorzugsweise wird der Lagerbereich als im Wesentlichen runde hervorstehende Ausformung des Hebels ausgeformt, die in eine entsprechende Vertiefung des Gegenlagers passt. Denkbar ist auch eine Ausgestaltung derart, dass das Gegenlager mehrere Kulissen für die Aufnahme des Lagerbereichs des Hebels beinhaltet. Darunter sind beispielsweise Vertiefungen zu verstehen, in die der Lagerbereich des Hebels, welcher an dem Gegenlager abgestützt wird, eingreift. Selbstverständlich sind auch weitere Formen denkbar, die für den Hebel einen sicheren Eingriff gewährleisten. So werden beispielsweise vorgegebene Einstellungen für die Aktivierung und/oder Deaktivierung des Systems bereitgestellt an denen der Lagerbereich in die für die jeweilige Stellung vorgesehene Kulisse des Gegenlagers einrastet. Eine weitere Möglichkeit wäre beispielsweise die Bereitstellung eines Gegenlagers, das als Angrifffläche mehrere Ebenen vorsieht, wobei eine Ebene jeweils eine Stufe des verstellbaren Gegenlagers bereitstellt, an der sich der Hebel über eine größere Fläche abstützt. Auf diese Weise wird die vom Anwender über den Angriffbereich eingebrachte Kraft auf eine größere Fläche verteilt und das Gegenlager nicht punktuell belastet, wodurch beispielsweise Materialermüdung ausgeschlossen werden kann.

Ein weiterer Vorteil ist der Einsatz einer Rückstellfeder, welche eine Kraft auf den Hebel ausübt. Vorzugsweise ist die Rückstellfeder dabei mit dem Behälterreservoir verbunden und wirkt derart auf den Hebel ein, dass der Angriffbereich des Hebels in Richtung Ruheposition gedrängt wird. Vorzugsweise ist die Rückstellfeder vorgespannt und wirkt bereits Kraft auf den Hebel aus, wenn sich der Hebel bereits in Ruheposition befindet. Bevorzugt kommt als Rückstellfeder ein Kunststoffbauteil zum Einsatz, welches mit dem Behälterreservoir ortsfest verbunden, d.h. nicht axial im Bezug zum Behälterreservoir verschiebbar ist. Dabei wird das Kunststoffbauteil vom Hebel verbogen. Das Kunststoffbauteil ist vorzugsweise elastisch ausgebildet, so dass es in seine Ursprungsposition zurückdrängt und so eine Kraft auf den Hebel ausübt. Selbstverständlich sind auch andere Rückstellfedern, sämtliche dem Fachmann bekannte Federn, beispielsweise elastische, schrauben- oder spiralförmig gebogene, gestreckte oder blattförmige Maschinenelemente denkbar.

Bei der oben beschriebenen ersten grundsätzlichen Variante wirkt die Rückstellfeder vorzugsweise derart auf den Lagerbereich ein, dass dieser gegen das Gegenlager gedrückt wird. Dies hat den Vorteil, dass der Hebel in seiner Position an dem Gegenlager gehalten wird und bei Nichtgebrauch des Spenders nicht wackelt. Zudem erleichtert die Rückstellfeder auf diese Weise die Bedienung. Es drückt den Lagerbereich an das Gegenlager, so dass sich die durch den Anwender ausgeübte Kraft direkt auf das Ventil überträgt. Es muss kein Spiel überwunden werden, weil beispielsweise der Lagerbereich nicht am Gegenlager anliegt. Ferner wird der Angriffbereich des Hebels bei Nichtgebrauch und Deaktivierung des Systems in Richtung Behälteraußenwand gedrängt, so dass der Spender einen geringen Platzbedarf benötigt.

Auch bei der oben beschriebenen zweiten grundsätzlichen Variante ist der Einsatz einer solchen Rückstellfeder vorteilhaft. Auch hier ist die Rückstellfeder vorzugsweise derart angeordnet, dass es den Angriffbereich in Richtung Behälteraußenwand drängt. So wird ein spielfreies Arbeiten mit dem Hebel gewährleistet und eine Lagerung auf engstem Raum ermöglicht.

Ein weiterer Vorteil ist der Einsatz eines Stellmittels an welchem das Gegenlager vorgesehen ist. An Hand dieses Stellmittels kann das Gegenlager zum Abstützen des Hebels verstellt werden und somit der wirksame Hebelweg des Hebels variiert werden. Als Stellmittel sind beliebige Ausgestaltungen denkbar. Das Stellmittel kann insbesondere drehbar oder verschiebbar am Spender gelagert sein, um das Gegenlager zu verstellen. Als besonders vorteilhaft hat sich ein Stellmittel erwiesen, welches dem Anwender eine ausreichend große Angriffmöglichkeit für eine sichere Verstellung bereitstellt. Vorteilhaft ist der Einsatz von Mitteln im Betätigungsbereich des Anwenders zur sicheren Führung des Stellmittels. Diese Mittel geben dem Anwender guten Halt auf dem Betätigungsbereich des Stellmittels. Dabei kann das Verstellmittel insbesondere mit einer rutschhemmenden Kontur, wie beispielsweise mit quer zur Bewegungsrichten gerichteten Vertiefungen oder Erhöhungen, ausgestattet sein. Denkbar sind auch Gummi- oder Silikoneinsätze, welche dem Anwender einen sicheren und/oder angenehmen Halt auf dem Stellmittel bereitstellen. Ferner kann das Stellmittel im Bereich der Angrifffläche des Benutzers eine ergonomische Form aufweisen, welche beispielsweise den Daumen, der sich wie oben beschrieben für eine Verstellung des Gegenlagers bei der Arbeit besonders eignet, eine gute Angrifffläche bietet. Letztere Bauform hat sich als besonders vorteilhaft erwiesen. Bei einer Aussparung im Stellmittel als ergonomische Angrifffläche für den Daumen kann diese vor der Erstanwendung zusätzlich mit einem Originalitätsverschluss ausgestattet sein. So ist beispielsweise ein Kunststofffähnchen denkbar, was beispielsweise mit der Düse oder einem anderen Bauteil verbunden ist, welches derart ausgelegt ist, dass es in die Aussparung des Stellmittels hineinragt. Der Anwender kann das Stellmittel nur dann verwenden und damit den Spender aktivieren, wenn er dieses Kunststofffähnchen entfernt. So ist für jeden Anwender sofort ersichtlich, ob ein Spender bereits im Gebrauch war oder noch originalverpackt und unbenutzt ist. Als besonders vorteilhaft hat sich bei einem Spender der ersten Variante folgende Bauform des Spenders erwiesen. Der Spender weist oberhalb des Behälterreservoirs eine Abdeckung auf, die die Übertragungsmechanik zwischen Hebel und Ventil vor äußeren Einflüssen schützt. Neben der das Produkt abgebenden Düse ragen lediglich der Angriffbereich des Hebels und das Stellmittel oberhalb des Behälterreservoirs aus der Abdeckung heraus. Dabei weist das Stellmittel vorzugsweise eine Vertiefung auf, welche eine sichere Angriffmöglichkeit für den Daumen des Anwenders bereitstellt. Um das Gegenlager zu verstellen ist das Stellmittel um eine Achse drehbar gelagert. Diese Bauform ermöglicht eine gute einhändige Führung des Spenders und eine einfach Einstellbarkeit des Gegenlagers mittels des Daumens.

Als besonders vorteilhaft hat sich der Einsatz eines exzentrisch gelagerten Stellmittels erwiesen. Dabei ist das Stellmittel beispielsweise oberhalb des Behälterreservoirs in der Nähe des Ventils angeordnet. Als besonders vorteilhaft hat sich der Einsatz folgender Bauform erwiesen. Bei einer axialen Lage des Ventils in Bezug zu einem im Wesentlichen zylindrischen Behälterreservoir kann das Stellmittel in der Höhe des Ventils radial nach außen in Bezug auf die Achse des zylindrische Behälterreservoir angeordnet sein. Das Stellmittel ist dabei drehbar gelagert, wobei die Drehachse des Stellmittels im Wesentlichen orthogonal aber radial versetzt zur Längsachse des Behälterreservoirs angeordnet ist, sowie parallel und beabstandet zur Schwenkachse des Hebels. Der Hebel ist in diesem Fall derart schwenkbar um das Ventil angeordnet, dass die Schwenkachse des Hebels im Wesentlichen orthogonal zur Längsachse des Behälterreservoirs steht. Das Stellmittel stellt dabei das Gegenlager für den Hebel bereit. Durch die exzentrische Lagerung, dass heißt die Lagerung abweichend vom Mittelpunkt oder von der Symmetrie des Stellmittels, können durch Drehung des Stellmittels unterschiedliche Stellungen des Gegenlagers oder unterschiedliche Lagerstufen des Gegenlagers für den Lagerbereich des Hebels bereitgestellt werden. Durch die oben beschriebene Anordnung bewirken die unterschiedlichen Stellungen des Gegenlagers eine Schwenkung des Hebels um seine Schwenkachse, wodurch der wirksame Hebelweg des Hebels variiert werden kann.

Ein weiterer Vorteil beim Einsatz eines Stellmittels zur Verstellung des Gegenlagers ist der Einsatz eines Stellmittelhalters zur ortsfesten Lagerung des Stellmittels in Bezug zum Behälterreservoir. Dies bedeutet mindestens eine Fixierung des Gegenlagers in axialer Richtung hinsichtlich des Behälterreservoirs. Dieser Stellmittelhalter kann ist dabei vorzugsweise in einen Aufsatz für das Behälterreservoir integriert. Dieser Aufsatz kann auch eine Abdeckung für Bereiche des Ventils, die Seitenwangen des Angriffbereichs des Hebels und/oder der Kraftübertragungsmechanik zwischen Hebel und Ventil umfassen. Diese Abdeckung hat zum Vorteil, dass einerseits die Bauteile vor äußeren Einflüssen wie beispielsweise Schmutz und Staub geschützt sind. Andererseits werden Verletzungen beispielsweise durch Einklemmen des Anwenders an beweglichen Teilen vermieden, wodurch die Arbeitssicherheit erhöht wird. Zudem ist es möglich, den Aufsatz mit Stellmittelhalter drehbar in Bezug zu dem Behälterreservoir um das Ventil zu gestalten. Dies ist insbesondere dann sinnvoll, wenn die Außenfläche des Behälterreservoirs mit Hinweisen zur Nutzung des Spenders versehen ist und beispielsweise Teile des Hebels Teile der Hinweise verdecken. Der Anwender könnte in diesem Fall den Stellmittelhalter relativ zum Behälterreservoir zur gewünschten Position verdrehen. Durch die Drehung des Stellmittelhalters werden, wie oben beschrieben, auch die dort angeordneten Bauteile Hebel, Stellmittelhalter und Stellmittel mit verdreht, so dass der Anwender in der von ihm eingestellten Position umgehend mit dem Materialauftrag beginnen kann. Die ortsfeste Lagerung des Stellmittels in Bezug zu dem Behälterreservoir wäre in diesem Fall im Sinne einer fehlenden axialen Verschiebbarkeit des Stellmittelhalters in Bezug zur Achse des Behälterreservoirs zu verstehen.

Ein weiterer Vorteil ist der Einsatz eines Ventils, welches einen Kragen aufweist, wobei wiederum der Hebel einen Wirkbereich aufweist, der mit dem Kragen des Ventils in Eingriff gebracht werden kann, um das Ventil zu aktivieren. Der Kragen ist dabei vorzugsweise im Wesentlichen um den äußeren Umfang des Ventils oberhalb der Behälterreservoirs angeordnet. Das korrespondierende Gegenstück, der Wirkbereich des Hebels, kann eine korrespondierende Form zu dem Kragen des Ventils aufweisen. Auf diese weise kann ein sicherer Eingriff von Wirkbereich und Kragen gewährleistet werden. Beispielsweise ist der Hebel wie oberhalb beschrieben um das Ventil schwenkbar gelagert. Dabei ist es von Vorteil, den Wirkbereich derart auszugestalten, dass in jeder Lage des Schwenkbereichs des Hebels um das Ventil ein sicherer Eingriff mit dem Kragen gewährleistet ist. Dies ist insbesondere durch eine sich in Richtung Abgabeende des Ventils sowie in Richtung Hebel verjüngende Außenkontur des Kragens des Ventils denkbar, wobei der Wirkbereich des Hebels eine entgegengesetzt korrespondierende Außenkontur aufweist. Diese Form ermöglicht selbst bei Lageänderung der Bauteile zueinander durch Schwenken des Hebels einen wirksamen Eingriff. Selbstverständlich sind auch weitere Formen, insbesondere abgerundete, gefaste Konturen beim Wirkbereich und/oder beim Kragen denkbar.

Ein weiterer Vorteil ist der Einsatz eines Hebels, wobei dieser eine Öffnung aufweist, durch die das Ventil verläuft. Dabei ist die Öffnung des Hebels vorzugsweise oval oder elliptisch, wobei bei dieser Ausgestaltung der kürzeste Durchmesser vorzugsweise quer zum Hebel verläuft. Diese Größe wird entsprechend des zum Einsatz kommenden Ventils ausgewählt. Vorzugsweise ist der kürzeste Durchmesser der Öffnung, der quer zum Hebel verläuft gerade so groß, dass eine Montage des Hebels auf dem Ventil möglich ist und dass der Hebel ausreichend Spiel hat, um um das Ventil schwenken zu können. Der längste Durchmesser der Öffnung verläuft in Richtung des Hebels. Dadurch wird gewährleistet, dass die Kanten der Öffnung beim Schwenken des Hebels um das Ventil bei einer Änderung des wirksamen Hebelweges nicht mit der Außenwand des Ventils kollidieren. Selbstverständlich sind auch andere Formen denkbar. Der wesentliche Vorteil einer beliebig gestalteten Öffnung durch die das Ventil verläuft ist dabei die erhöhte Stabilität des Hebels bei der Anwendung im Gegensatz zu Hebeln, die einseitig am Ventil vorbeigeführt werden.

Ein weiterer Vorteil bei dem Einsatz eines Hebels mit einer Öffnung für das Ventil ist die Ausstattung der Öffnung mindestens mit einer einseitigen Fase. Dabei sind die Kanten des Öffnungsbereichs des Hebels, mit denen bei der Anwendung Kraft auf das Ventil oder auf den oben angesprochenen Kragen des Ventils ausgeübt wird, abgeschrägt. Vorzugsweise hat die Fase einen Winkel von 45°. Selbstverständlich sind auch andere zweckdienliche Winkel möglich. Natürlich sind auch abgesetzte Fasen denkbar. Bevorzugt kommen jedoch Fasen zum Einsatz, deren Form mit der Auflagefläche des Ventils, wie beispielsweise des oben angesprochenen Kragens, korrespondiert. Mit einer derartigen Lösung in Verbindung einer passenden Auflagefläche des Ventils wird der Kraftübertragungseinheit aus Auflagekante der Öffnung des Hebels und Auflagefläche des Ventils, zur Betätigung des Ventils eine möglichst große Fläche bereitgestellt. Somit kann man einen stabilen und langlebigen Spender bereitstellen, der auch bei großem Krafteinsatz sicher zu hantieren ist.

Besonders vorteilhaft bei dem Einsatz einer Öffnung im Hebel, durch den das Ventil verläuft, ist eine Gestaltung der Öffnung derart, dass die Kanten der Öffnung wenigstens teilweise den oben angesprochenen Wirkbereich des Hebels für den Kragen des Ventils bereitstellen. Dabei kann dieser Wirkbereich beliebig gestaltet sein. Selbstverständlich ist die bereits behandelte Fase oder Abrundung der Kante möglich. Bevorzugt ist eine abgerundete, hervorstehende Kontur der Kanten der Öffnung derart, dass der Hebel auf dieser hervorstehenden Kontur entlang der Rundung um das Ventil schwenkbar ist. So wird in jeder Position des Hebels, das heißt bei jeder gewünschten Einstellung des wirksamen Hebelweges eine sichere Kraftübertragung von Hebel auf das Ventil gewährleistet. Zugleich ist durch die hervorstehende Rundung sichergestellt, dass der Hebel einfach um das Ventil zu schwenken ist.

Im Folgenden wird die Erfindung anhand zweier in den Zeichnungen dargestellten Ausführungsbeispiele näher erläutert:
Figur 1 zeigt eine geschnittene Seitenansicht einer ersten Variante in Ruheposition.
Figur 2 zeigt eine geschnittene Seitenansicht des erfindungsgemäßen Spenders aus Fig. 1 in Aktivierungsposition.
Figur 3 zeigt eine geschnittene Seitenansicht des erfindungsgemäßen Spenders aus Fig. 1 in Stellung für eine erhöhte Produktausgabe.
Figur 4 zeigt eine geschnittene Seitenansicht des erfindungsgemäßen Spenders aus Fig. 1 bei der Produktausgabe.
Figur 4 zeigt eine geschnittene Seitenansicht einer zweiten Variante in Ruheposition.

Figuren 1-4 zeigen eine erste Ausführungsform eines erfindungsgemäßen Spenders 1 zur Abgabe eines Produktes außen einem zylinderförmigen Behälterreservoir 18 mit einer Behälterreservoirachse 19. Das Behälterreservoir 18 ist im vorliegenden Fall als Druckbehälter ausgestaltet. Als Werkstoff für diese Bauform eignen sich beispielsweise Metalle, wie Aluminium oder Weißblech. Selbstverständlich sind auch andere sich eignenden Werkstoffe einsetzbar. Mit dem Behälterreservoir 18 ist ein Ventil 4 zur Ausgabe des Produktes über eine Düse 23 vorgesehen. Dazu kann die Düse 23 über Rastmittel 24 mit der dem Behälterreservoir 18 abgewandten Seite des Ventils 4 verbunden werden. Die Ausgabeöffnung der Düse 23 kann über einen Verschluss 26 abgedeckt werden, so dass die Düse 23 vor Verschmutzungen gesichert ist.

Im vorliegenden Ausführungsbeispiel kommt als Ventil 4 ein dem Stand der Technik bekanntes Kippventil zur Anwendung. Ein derartiges Ventil 4 ist im Allgemeinen in Spendern bekannt und funktioniert durch das Kippen einer hohlen zentralen Spindel, die durch eine Gummitülle auf einer Montageschale elastisch gehalten wird. Die Spindel ist an ihrem unteren Ende durch eine Dichtplatte geschlossen. Wenn die Spindel gekippt wird, wird die Dichtung zwischen der Tülle und der Dichtplatte gebrochen und das im Behälterreservoir 18 befindliche Material kann Durchlässe in der zentralen Spindel erreichen und dann entlang der hohlen Spindel fließen.

Als besonders vorteilhaft hat sich das hier eingesetzte Ventil 4, welches nicht direkt mit der zum Einsatz kommenden Düse 23 verbunden ist. Diese ist als Zusatzbauteil über besagte Rastmittel 24 oder andere geeignete Verbindungstechniken, wie beispielsweise Schraub- oder Schnappverbindungen am Ventilausgang, an dem das Produkt abgegeben wird, befestigt werden. Diese Aufteilung in zwei Bauteile hat zum Vorteil, dass verschiedene, dem Anwendungsfall entsprechende Düsen 23 eingesetzt werden können. Auch kann die Düse 23 nach dem Gebrauch zur Reinigung abgenommen werden, so dass der Spender 1 mehrmals angewendet werden kann und nicht nach einmaligem Gebrauch nach einem Aushärten des Produktes in der Düse 23 entsorgt werden muss.

Wird das Ventil 4 bei der Verwendung des Spenders 1 in Richtung Behälterreservoir 18 gedrückt oder gekippt, öffnet es sich und das im Behälterreservoir 18 befindliche Produkt kann ausgegeben werden. Hierfür weist der Spender 1 einen Hebel 2 mit einer Öffnung 9 auf, durch die das Ventil 4 verläuft. Der Hebel 2 ist um die Drehachse 8 und das Ventil schwenkbar angeordnet. Der Hebel 2 weist an der einen Seite einen Angriffbereich 3 auf, an dem der Anwender Kraft auf den Hebel 2 zur Betätigung des Ventils 4 ausüben kann. Auf der anderen Seite weist der Hebel 2 einen Lagerbereich 5 auf, mit dem der Hebel 2 an einem Gegenlager 6 abgestützt werden kann. Das Gegenlager 6 ist an einem Stellmittel 13 vorgesehen und beinhaltet mehrere Lagerstufen 7, 7', 7". Selbstverständlich ist auch ein beispielsweise exzentrisch gestaltetes Stellmittel 13 denkbar, welches eine stufenlose Verstellbarkeit des Gegenlagers 6 für den Lagerbereich 5 bereitstellt. Das Stellmittel 13 ist an einem Stellmittelhalter 15 vorgesehen, welcher über eine Trägerplatte 20 mit dem Behälterreservoir 18 ortsfest verbunden ist. Das Stellmittel 13 ist um eine Stellmitteldrehachse 14 derart drehbar gelagert, dass dem Lagerbereich 5 des Hebels 2 als Gegenlager 6 mehrere Lagerstufen 7, 7', 7" bereitgestellt werden können. Der Lagerbereich 5 des Hebels 2 ist derart ausgeformt, dass er sich in die Lagerstufen 7, 7', 7" des Gegenlagers 6 einfügt und sicheren Halt findet. Im vorliegenden Ausführungsbeispiel ist der Lagerbereich 5 des Hebels 2 als nach außen gewölbte Rundung ausgeformt, wobei die Lagerstufen 7, 7', 7" des Gegenlagers 6 eine dazu korrespondierende Form aufweisen. Unterhalb des Lagerbereichs 5 an der Trägerplatte 20 eine Rückstellfeder 17 vorgesehen, welches den Hebel 2 im Bereich des Lagerbereichs 5 in Richtung Gegenlager 6 drückt. Das aus der Trägerplatte 20 herausragende Ventil 4 weist oberhalb der Trägerplatte 20 einen umlaufenden Kragen 11, auf welchem ein Lagerring 12 angeordnet ist. Dieser Lagerring 12 ist lose mit dem Ventil 4 verbunden. Der Hebel 2 weist im Bereich der Öffnung 9 an der dem Behälterreservoir 18 zugewandten Seite der Seitenwangen einen Wirkbereich 10 auf. Dieser Wirkbereich 10 ist als vorstehende Wölbung gestaltet, die mit dem Lagerring 12 des Ventils 4 in Eingriff steht. Durch Krafteinwirkung auf den Angriffbereich 3 des Hebels 2 wird durch das Abstützen des Lagerbereichs 5 am Gegenlager 6 eine Kraft über den Wirkbereich 10 des Hebels 2 auf den Lagerring 12 des Ventils 4 ausgeübt, wodurch das Ventil 4 in Richtung Behälterreservoir 18 gedrückt bzw. gekippt wird.

Das vorliegende Ausführungsbeispiel zeigt den Spender 1 ist Ruheposition das heißt, dass das Gegenlager 6 derart gestaltet ist, dass der Hebel 2 nicht um die Drehachse 8 geschwenkt werden kann, da der Angriffbereich 3 an der Außenwand des Behälterreservoirs 18 anliegt. Es ist somit keine Krafteinwirkung auf das Ventil 4 und damit keine Produktausgabe möglich. Zum Schutz vor äußeren Einflüssen weist der Spender 1 eine Blende 22 auf, sowie eine Kappe 21.

Die Blende 22 dient als Aufnahme des Angriffbereichs 3 des Hebels 2 direkt am Behälterreservoir 18, so dass der Angriffbereich 3 des Hebels 2 nicht direkt an der Außenwand des Behälterreservoirs 18 anliegt. Dies hat zum Vorteil, dass kein unbeabsichtigtes Öffnen des Ventils 4 durch Ausübung von Kraft auf den Angriffbereich 3 des Hebels 2 möglich ist. Das Stellmittel 13 weist eine Aussparung 16 auf, die einen sicheren Angriffpunkt für den Anwender bereitstellt. Zudem ist als Originalitätsnachweis eine Sicherung 25 vorgesehen, die mit der Düse 23 verbunden ist und in die Aussparung 16 des Stellmittels 13 eingreift. Erst nach einem Entfernen der Sicherung 25 aus der Aussparung 16 kann ein Anwender das Stellmittel 13 um die Stellmitteldrehachse 14 verdrehen, so dass das Gegenlager 6 für den Lagerbereich 5 des Hebels 2 derart verstellt werden kann, dass der Hebel 2 um die Drehachse 8 geschwenkt wird, um Produktmasse aus dem Behälterreservoir 18 ausgeben zu können.

Figur 2 zeigt den Spender 1 aus Figur 1 in Einsatzbereitschaft. Dabei ist das Stellmittel 13 um die Stellmitteldrehachse 14 derart verdreh, dass das Gegenlager 6 für den Lagerbereich 5 des Hebels 2 verändert worden ist. Als neues Gegenlager 6 für den Lagerbereich 5 ist eine zweite Lagerstufe 7' bereitgestellt worden, durch die der Lagerbereich 5 in Richtung Behälterreservoir 18 gedrückt wird, so dass der Hebel 2 um die Schwenkachse 8 geschwenkt wird, was eine Vergrößerung des Winkels zwischen Angriffbereich 3 des Hebels 2 und Außenwand des Behälterreservoirs 18 zur Folge hat. In dieser Stellung des Angriffbereichs 3 des Hebels 2 hat der Anwender die Möglichkeit den Angriffbereich 3 in Richtung Behälterreservoir 18 zu drücken. Als Folge würde durch die Lagerung des Lagerbereichs 5 and der Lagerstufe 7' des Gegenlagers 6 über den Wirkbereich 10 des Hebels 2 Kraft auf den Lagerring 12 und damit auf das Ventil 4 ausgeübt. Als Folge würde das Ventil 4 in Richtung Behälterreservoir 18 gekippt oder geschwenkt werden. Dies führt zu einer Ausgabe des Produktes über das Ventil 4 aus dem Behälterreservoir 18.

Durch Verstellung des Gegenlagers bzw. durch Bereitstellung einer zweiten Lagerstufe 7' für den Lagerbereich 2 kann man somit der wirksame Hebelweg des Hebels 2 verändern. Der wirksame Hebelweg des Hebels 2 ist in der vorliegenden Erfindung der Weg, der den Hebel 2 das Ventil 4 in Richtung Behälterreservoir 18 bewegen vermag.

Figur 3 zeigt den vormals beschriebenen Spender 1, wobei durch Drehung des Stellmittels 13 um die Drehachse 14 eine weitere Lagerstufe 7" des Gegenlagers 6 für den Lagerbereich 5 des Hebels 2 bereitgestellt wird. Hierdurch erfolgt eine weitere Vergrößerung des Winkels zwischen Angriffbereich 3 und Außenwand des Behälterreservoirs 18. Dem Anwender wird somit ein größerer Hebelweg bei der Betätigung des Angriffbereichs 3 des Hebels 2 zur Verfügung gestellt. Durch die Lagerung des Lagerbereichs 5 an der Lagerstufe 7 wird dabei eine Kraft auf das Ventil 4 ausgeübt, was zu einer Verschiebung des Ventils 4 in Richtung Behälterreservoir 18 und zu einer Ausgabe des Produktes über das Ventil 4 aus dem Behälterreservoir 18 mit erhöhtem Volumenstrom führt.

Figur 4 zeigt den Spender 1 aus Figur 3 im Moment der Krafteinwirkung durch den Anwender auf den Angriffbereich 3 des Hebels 2. Der Angriffbereich 3 liegt im vorliegenden Fall wieder an der Außenwand des Behälterreservoirs 18 an. Durch die Winkeländerung zwischen Angriffbereich 3 und Außenwand des Behälterreservoirs 18 und das Abstützen des Lagerbereichs 5 des Hebels 2 an der Lagerstufe 7" des Gegenlagers 6 wurde das Ventil 4 in Richtung Behälterreservoir 18 gedrückt, so dass Produktmasse aus einer mit dem Behälterreservoir 18 kommunizierendem Öffnung 27 des Ventils 4 ausgegeben werden kann.

Figur 5 zeigt eine weitere Ausführungsform eines Spenders 101 zur Abgabe eines Produktes außen einem zylinderförmigen Behälterreservoir 118. Das Behälterreservoir 118 ist im vorliegenden Fall ebenfalls als Druckbehälter ausgestaltet. Mit dem Behälterreservoir 118 ist ein Ventil 104 zur Ausgabe des Produktes über eine Düse 123 vorgesehen. Dazu wird die Düse 123 über geeignete Rastmittel mit der dem Behälterreservoir 118 abgewandten Seite des Ventils 104 verbunden. Hier können insbesondere Schnapp- oder Schraubverbindungen zum Einsatz kommen. Die Ausgabeöffnung der Düse 123 wird bei Nichtgebrauch des Spenders 101 mittels eines Verschlusses 126 abgedeckt, so dass die Düse 123 vor Verschmutzungen geschützt wird. Das Ventil 104 ist im vorliegenden Fall als Zugventil ausgestaltet. Wird das Ventil 104 von dem Behälterreservoir 118 weg gezogen, öffnet es sich und das im Behälterreservoir 118 befindliche Produkt wird über das Ventil 104 und über die Düse 123 ausgegeben. Hierfür weist der Spender 101 einen Hebel 102 mit einer Öffnung 109 auf, durch die das Ventil 104 verläuft. Der Hebel 102 ist schwenkbar im Spender 101 angeordnet. Selbstverständlich können geeignete Vorspann- oder Rückstellelemente vorgesehen werden, die den Hebel 102 in eine Ruheposition drängen. Als Ruheposition ist diejenige Position des Hebels 102 gemeint, bei der keine Kraft auf das Ventil 104 ausgeübt wird und/oder bei der der Angriffbereich 103 des Hebels 102 an der Außenwand des Behälterreservoirs 118 anliegt. Der Hebel 102 weist an der einen Seite einen Angriffbereich 103 auf, an dem der Anwender Kraft auf den Hebel 102 zur Betätigung des Ventils 104 ausüben kann. Zwischen dem Angriffbereich 103 und dem Ventil 104 weist der Hebel 102 einen Lagerbereich 105 auf, mit dem sich der Hebel 102 an einem Gegenlager 106 abgestützt. Das Gegenlager 106 ist an einem Stellmittel 113 vorgesehen. Das Stellmittel 113 ist als exzentrisch geformtes Element ausgestaltet, welches um eine Drehachse 114 drehbar ist. Zur Drehung des Stellmittels 113 sind zweckdienliche, nicht gezeigte Mittel, wie beispielsweise ein Hebel oder ein Stellrad vorgesehen, die derart angeordnet sind, dass der Anwender das Stellmittel 113 während der Bedienung des Spenders 101 problemlos verdrehen kann. Das Stellmittel 113 ist ferner an einem Stellmittelhalter 115 vorgesehen, welcher über eine Trägerplatte 120 mit dem Behälterreservoir 118 ortsfest verbunden ist. Durch die Drehung des Stellmittels 113 um die Stellmitteldrehachse 114 wird das Gegenlager 106 für den Lagerbereich 105 des Hebels 102 verstellt. Selbstverständlich können auf dem Stellmittel 113 auch vorgegebene Lagerstufen für einen vordefinierten Volumenstrom zur Materialausgabe als Gegenlager 106 vorgesehen werden. Das vorliegende Ausführungsbeispiel zeigt jedoch eine stufenlose Verstellbarkeit des Gegenlagers 106. Natürlich können Lagerbereich 105 und Gegenlager und/oder die Lagerstufen korrespondierende Formen aufweisen, so dass ein sicherer Halt des Lagerbereiches 105 an dem Gegenlager 106 und/oder an den Lagerstufen des Lagerbereiches 106 gewährleistet werden kann.

Das aus der Trägerplatte 120 herausragende Ventil 104, welches durch die Öffnung 109 des Hebels 102 verläuft, weist oberhalb der Öffnung 109 einen umlaufenden Kragen 111 auf. Der Hebel 102 weist im Bereich der Öffnung 109 an der dem Kragen 111 des Ventils 118 zugewandten Seite der Seitenwangen der Öffnung 109 einen Wirkbereich 110 auf. Dieser Wirkbereich 110 ist als vorstehende Wölbung gestaltet, die mit dem Kragen 111 des Ventils 104 in Eingriff steht. Durch Krafteinwirkung auf den Angriffbereich 103 des Hebels 102 wird durch das Abstützen des Lagerbereichs 105 am Gegenlager 106 eine Kraft über den Wirkbereich 110 des Hebels 102 auf Kragen 111 des Ventils 104 ausgeübt, wodurch das Ventil 104 vom Behälterreservoir 118 weggezogen wird. Optional ist der Einsatz eines Lagerrings oder eines ähnlichen Bauteils denkbar, der zwischen dem Kragen 111 des Ventils 104 und dem Wirkbereich 110 des Hebels 102 eingesetzt wird. Dieser dient der besseren Kraftübertragung zwischen Hebel 102 und Ventil 104.

Das vorliegende Ausführungsbeispiel zeigt den Spender 101 ist Ruheposition. das heißt, dass das Gegenlager 106 derart gestaltet ist, dass, da der Angriffbereich 103 an der Außenwand des Behälterreservoirs 118 anliegt, so dass kein Druck auf den Hebel 102 ausgeübt werden kann, um das Ventil 104 zu aktivieren. Zum Schutz vor äußeren Einflüssen weist der Spender 101 eine Blende 122 auf, sowie eine Kappe 121.

### Bezugszeichenliste:

- 1.: Spender
- 2.: Hebel
- 3.: Angriffbereich des Hebels
- 4.: Ventil
- 5.: Lagerbereich des Hebels
- 6.: Gegenlager
- 7.: Erste Lagerstufe
- 7'.: Zweite Lagerstufe
- 7": Dritte Lagerstufe
- 8.: Drehachse des Hebels
- 9.: Öffnung des Hebels
- 10.: Wirkbereich des Hebels
- 11.: Kragen des Ventils
- 12.: Lagerring
- 13.: Stellmittel
- 14.: Stellmitteldrehachse
- 15.: Stellmittelhalter
- 16.: Aussparung
- 17.: Rückstellfeder
- 18.: Behälterreservoir
- 19.: Behälterreservoirachse
- 20.: Trägerplatte
- 21.: Kappe
- 22.: Blende
- 23.: Düse
- 24.: Rastmittel
- 25.: Sicherung
- 26.: Verschluß
- 27.: Ventilöffnung

- 101.: Spender
- 102.: Hebel
- 103.: Angriffbereich des Hebels
- 104.: Ventil
- 105.: Lagerbereich des Hebels
- 106.: Gegenlager
- 109.: Öffnung des Hebels
- 110.: Wirkbereich des Hebels
- 111.: Kragen des Ventils
- 113.: Stellmittel
- 114.: Stellmitteldrehachse
- 115.: Stellmittelhalter
- 118.: Behälterreservoir
- 120.: Trägerplatte
- 121.: Kappe
- 122.: Blende
- 123.: Düse
- 125.: Sicherung
- 126.: Verschluß

## Patentansprüche

1. Spender (1) zur Abgabe von Kleb- und Dichtstoffen aus einem Behälterreservoir (17) mit einem Ventil (4) zur dosierbaren Produktabgabe, einem Hebel (2) zur Betätigung des Ventils (4) , wobei der Hebel (2) an der einen Seite des Ventils (4) mit einem Angriffbereich (3) ausgestattet ist und an der anderen Seite des Ventils (4) einen Lagerbereich (5) zum Abstützen des Hebels (2) an einem Gegenlager (6) aufweist, **dadurch gekennzeichnet, dass** das Ventil (4) durch eine Krafteinwirkung über den Hebel (2) in Richtung Behälterreservoir betätigbar ist und dass der Hebel (2) um eine Schwenkachse (8) um das Ventil (4) schwenkbar gelagert ist und dass das Gegenlager (6) verstellbar gestaltet ist, um den wirksamen Hebelweg des Hebels (2) zur Betätigung des Ventils (4) über den Hebel (2) zu verändern.

2. Spender (101) zur Abgabe eines Produktes aus einem Behälterreservoir (118) mit einem Ventil (104), einem Hebel (102) zur Betätigung des Ventils (104), wobei der Hebel (102) an der einen Seite des Ventils (104) mit einem Angriffbereich (103) ausgestattet ist und zwischen dem Angriffbereich (103) und dem Ventil (104) einen Lagerbereich (105) zum Abstützen des Hebels (102) an einem Gegenlager (106) bei der Betätigung des Angriffbereich (103) aufweist, **dadurch gekennzeichnet, dass** das Ventil (104) durch eine Krafteinwirkung über den Hebel (102) entgegengesetzt zum Behälterreservoir (118) betätigbar ist, dass der Hebel (102) um das Gegenlager (106) schwenkbar gelagert ist und dass das Gegenlager (106) verstellbar gestaltet ist, um den wirksamen Hebelweg des Hebels (102) bei der Betätigung des Ventils (104) über den Hebel (102) zu verändern.

3. Spender (1) nach einem der Ansprüche 1 oder 2, **dadurch gekennzeichnet, dass** das verstellbare Gegenlager (6) mehrere Lagerstufen (7, 7', 7") aufweist, um vorbestimmte wirksame Hebelwege des Hebels (2) zur Betätigung des Ventils (4) über den Hebel (2) bereitzustellen.

4. Spender (101) nach einem der vorhergehenden Ansprüche, **dadurch gekennzeichnet, dass** das Gegenlager (106) stufenlos verstellbar ist, um eine stufenlose Veränderung des Hebelweges des Hebels (102) zur Betätigung des Ventils (104) über den Hebel (102) zu ermöglichen.

5. Spender (1, 101) nach einem der vorhergehenden Ansprüche, **dadurch gekennzeichnet, dass** die Form des Lagerbereichs (5, 105) des Hebels (2, 102) derart gestaltet ist, dass sie mit der Form des Gegenlagers (6, 106) korrespondiert, um einen sicheren Halt des Lagerbereichs (5, 105) am Gegenlager (6, 106) zu gewährleisten.

6. Spender (1) nach einem der vorhergehenden Ansprüche, **dadurch gekennzeichnet, dass** eine Rückstellfeder (17) vorgesehen ist, durch welches der Hebel (2) in eine Ruheposition gedrückt wird.

7. Spender (1, 101) nach einem der vorhergehenden Ansprüche, **dadurch gekennzeichnet, dass** das Gegenlager (6, 106) an einem Stellmittel (13, 113) vorgesehen ist.

8. Spender (1,101) nach Anspruch 7 **dadurch gekennzeichnet, dass** das Stellmittel (13,113) exzentrisch gelagert ist.

9. Spender (1,101) nach Anspruch 7 oder 8, **dadurch gekennzeichnet, dass** ein Stellmittelhalter (15, 115) zur ortsfesten Lagerung des Stellmittels (13, 113), in Bezug auf das Behälterreservoir (18, 118) vorhanden ist.

10. Spender (1, 101) nach einem der Ansprüche 7 bis 9, **dadurch gekennzeichnet, dass** am Stellmittel (13, 113) am Betätigungsbereich zur Verstellung durch den Anwender Mittel zur sicheren Führung des Stellmittels (13, 113) vorgesehen sind.

11. Spender (1, 101) nach einem der vorhergehenden Ansprüche, **dadurch gekennzeichnet, dass** das Ventil (4, 104) einen Kragen (11, 111) aufweist und der Hebel (2, 102) einen Wirkbereich (10, 110), der mit dem Kragen (11, 111) des Ventils (4, 104) in Eingriff gebracht werden kann, um das Ventil (4, 104) zu aktivieren.

12. Spender (1, 101) nach Anspruch 10, **dadurch gekennzeichnet, dass** auf dem Kragen (11, 11,) des Ventils (4, 104) ein Lagerring (12) zur gleichmäßigen Kraftverteilung vorgesehen ist.

13. Spender (1, 101) nach einem der vorhergehenden Ansprüche, **dadurch gekennzeichnet, dass** der Hebel (2, 102) eine Öffnung (9, 109) aufweist, durch die das Ventil (4, 104) verläuft.

14. Spender nach Anspruch 12, **dadurch gekennzeichnet, dass** die Öffnung (9, 109) im Wesentlichen einseitig gefast ist.

15. Spender nach einem der Ansprüche 12 oder 13, **dadurch gekennzeichnet, dass** die Kanten der Öffnung (9, 109) wenigstens teilweise den Wirkbereich (10, 110) des Hebels (2, 102) zur Aktivierung des Ventils (4, 104) über den Kragen (11, 111) des Ventils (4, 104) bereitstellen.

## Claims

1. A dispenser (1) for releasing adhesives and sealants from a storage container (18) with a valve (4) for meterable product release, a lever (2) for actuating the valve (4), the lever (2) being provided on one side of the valve (4) with a grip zone (3) and comprising, on the other side of the valve (4), a bearing zone (5) for supporting the lever (2) against a counter bearing (6), **characterised in that** the valve (4) may be actuated by application of force by means of the lever (2) towards the storage container and **in that** the lever (2) is mounted swivellably about the valve (4) by a pivot pin (8) and **in that** the counter bearing (6) is of adjustable construction in order to vary the effective lever travel of the lever (2) for actuating the valve (4) by means of the lever (2).

2. A dispenser (101) for releasing a product from a storage container (118) with a valve (104), a lever (102) for actuating the valve (104), the lever (102) being provided on one side of the valve (104) with a grip zone (103) and comprising, between the grip zone (103) and the valve (104), a bearing zone (105) for supporting the lever (102) against a counter bearing (106) on actuation of the grip zone (103), **characterised in that** the valve (104) may be actuated by application of force by means of the lever (102) contrary to the storage container (118), **in that** the lever (102) is mounted swivellably about the counter bearing (106) and **in that** the counter bearing (106) is of adjustable construction in order to vary the effective lever travel of the lever (102) on actuation of the valve (104) by means of the lever (102).

3. A dispenser (1) according to either one of claims 1 or 2, **characterised in that** the adjustable counter bearing (6) comprises a plurality of bearing stages (7, 7', 7") in order to provide predetermined amounts of effective travel of the lever (2) for actuating the valve (4) by means of the lever (2).

4. A dispenser (101) according to any one of the preceding claims, **characterised in that** the counter bearing (106) is continuously adjustable in order to permit continuous variation of the travel of the lever (102) for actuating the valve (104) by means of the lever (102).

5. A dispenser (1, 101) according to any one of the preceding claims, **characterised in that** the shape of the bearing zone (5, 105) of the lever (2, 102) is designed such that it corresponds to the shape of the counter bearing (6, 106), in order to ensure that the bearing zone (5, 105) is reliably held against the counter bearing (6, 106).

6. A dispenser (1) according to any one of the preceding claims, **characterised in that** a restoring spring (17) is provided, by means of which the lever (2) is pressed into a resting position.

7. A dispenser (1, 101) according to any one of the preceding claims, **characterised in that** the counter bearing (6, 106) is provided on an adjusting means (13, 113).

8. A dispenser (1, 101) according to claim 7, **characterised in that** the adjusting means (13, 113) is mounted eccentrically.

9. A dispenser (1, 101) according to claim 7 or claim 8, **characterised in that** an adjusting means retainer (15, 115) is present for stationary mounting of the adjusting means (13, 113) relative to the storage container (18, 118).

10. A dispenser (1, 101) according to any one of claims 7 to 9, **characterised in that** means for reliable guidance of the adjusting means (13, 113) are provided on the actuation zone on the adjusting means (13, 113) for adjustment by the user.

11. A dispenser (1, 101) according to any one of the preceding claims, **characterised in that** the valve (4, 104) comprises a collar (11, 111) and the lever (2, 102) comprises an active zone (10, 110), which may be brought into engagement with the collar (11, 111) of the valve (4, 104) in order to activate the valve (4, 104).

12. A dispenser (1, 101) according to claim 10, **characterised in that** a bearing ring (12) for uniform distribution of force is provided on the collar (11, 111) of the valve (4, 104).

13. A dispenser (1, 101) according to any one of the preceding claims, **characterised in that** the lever (2, 102) comprises an orifice (9, 109) through which the valve (4, 104) passes.

14. A dispenser according to claim 12, **characterised in that** the orifice (9, 109) is chamfered substantially on one side.

15. A dispenser according to either one of claims 12 or 13, **characterised in that** the edges of the orifice (9, 109) at least in part provide the active zone (10, 110) of the lever (2, 102) for activating the valve (4, 104) by means of the collar (11, 111) of the valve (4, 104).

## Revendications

1. Distributeur (1) pour délivrer une colle ou un matériau d'étanchéité provenant d'un réservoir (18), comprenant une soupape (4) pour délivrer le produit de manière dosée, un levier (2) pour actionner la soupape (4), le levier (2) étant équipé sur l'un des côtés de la soupape (4) d'une zone de préhension (3) et présentant sur l'autre côté de la soupape (4) une zone d'appui (5) permettant au levier (2) de s'appuyer sur un contre-appui (6), **caractérisé en ce que** la soupape (4) peut être actionnée par l'action d'une force exercée au moyen du levier (2) dans la direction du réservoir, **en ce que** le levier (2) est monté sur un axe de pivotement (8) de manière à pouvoir pivoter autour de la soupape (4) et **en ce que** le contre-appui (6) est conçu de façon réglable de manière à modifier la course active du levier (2) pour actionner la soupape (4) au moyen du levier (2).

2. Distributeur (101) pour délivrer un produit provenant d'un réservoir (118), comprenant une soupape (104), un levier (102) pour actionner la soupape (104), le levier (102) étant équipé sur l'un des côtés de la soupape (104) d'une zone de préhension (103) et présentant entre la zone de préhension (103) et la soupape (104) une zone d'appui (105) permettant au levier (102) de s'appuyer sur un contre-appui (106), **caractérisé en ce que** la soupape (104) peut être actionnée par l'action d'une force exercée au moyen du levier (102) dans la direction opposée au réservoir (118), **en ce que** le levier (102) est monté de manière pivotante autour du contre-appui (106) et **en ce que** le contre-appui (106) est conçu de façon réglable de manière à modifier la course active du levier (102) lors de l'actionnement de la soupape (104) au moyen du levier (102).

3. Distributeur (1) selon l'une des revendications 1 ou 2, **caractérisé en ce que** le contre-appui (6) réglable comprend plusieurs paliers d'appui (7, 7', 7") de manière à fournir des courses actives prédéterminées du levier (2) pour actionner la soupape (4) au moyen du levier (2).

4. Distributeur (101) selon l'une des revendications précédentes, **caractérisé en ce que** le contre-appui (106) est réglable en continu de manière à permettre une modification continue de la course du levier (102) pour actionner la soupape (104) au moyen du levier (102).

5. Distributeur (1, 101) selon l'une des revendications précédentes, **caractérisé en ce que** la forme de la zone d'appui (5, 105) du levier (2, 102) est telle qu'elle correspond à la forme du contre-appui (6, 106) de manière à assurer un maintien fiable de la zone d'appui (5, 105) sur le contre-appui (6, 106).

6. Distributeur (1) selon l'une des revendications précédentes, **caractérisé en ce qu'**un ressort de rappel (17) est prévu, permettant de pousser le levier (2) dans une position de repos.

7. Distributeur (1, 101) selon l'une des revendications précédentes, **caractérisé en ce que** le contre-appui (6, 106) est prévu sur un moyen de réglage (13, 113).

8. Distributeur (1, 101) selon la revendication 7, **caractérisé en ce que** le moyen de réglage (13, 113) est monté de manière excentrique.

9. Distributeur (1, 101) selon la revendication 7 ou 8, **caractérisé en ce qu'**un support (15, 115) de moyen de réglage est prévu pour le montage fixe du moyen de réglage (13, 113) par rapport au réservoir (18, 118).

10. Distributeur (1, 101) selon l'une des revendications 7 à 9, **caractérisé en ce que** des moyens assurant le guidage fiable du moyen de réglage (13, 113) sont prévus sur le moyen de réglage (13, 113), dans la zone de manoeuvre pour le réglage par l'utilisateur.

11. Distributeur (1, 101) selon l'une des revendications précédentes, **caractérisé en ce que** la soupape (4, 104) comprend une collerette (11, 111) et le levier (2, 102) une zone d'action (10, 110) pouvant être mise en prise avec la collerette (11, 111) de la soupape (4, 104) pour activer la soupape (4, 104).

12. Distributeur (1, 101) selon la revendication 10, **caractérisé en ce qu'**une bague d'appui (12) est prévue sur la collerette (11, 111) de la soupape (4, 104) pour assurer une répartition homogène des forces.

13. Distributeur (1, 101) selon l'une des revendications précédentes, **caractérisé en ce que** le levier (2, 102) comporte un orifice (9, 109) traversé par la soupape (4, 104).

14. Distributeur selon la revendication 12, **caractérisé en ce que** l'orifice (9, 109) est chanfreiné essentiellement d'un côté.

15. Distributeur selon l'une des revendications 12 ou 13, **caractérisé en ce que** les bords de l'orifice (9, 109) forment au moins partiellement la zone d'action (10, 110) du levier (2, 102) pour activer la soupape (4, 104) au moyen de la collerette (11, 111) de la soupape (4, 104).
